# FASCICULE DE BREVET EUROPEEN

(11) **EP 1 015 375 B1**
(45) Date de publication et mention de la délivrance du brevet: **06.11.2002**
(21) Numéro de dépôt: 98905487.9
(22) Date de dépôt: 04.02.1998
(51) Int. Cl.: B66D 1/26, B66D 1/22

(54) **PERFECTIONNEMENT AUX TREUILS MOTORISES POUR L'AMARRAGE D'ENGINS FLOTTANTS DU GENRE NAVIRES, PLATEFORMES, ETC.**
VERBESSERUNGEN AN MOTORISIERTE MOORINGWINDEN FÜR SCHWIMMENDE VORRICHTUNGEN WIE SCHIFFE, PLATTFORMS UND DERGLICHEN
IMPROVEMENTS TO MOTORISED MOORING BLOCKS FOR FLOATING MACHINES SUCH AS SHIPS, PLATFORMS, AND THE LIKE

(30) Priorité: 04.02.1997 FR 9701395
(43) Date de publication de la demande: 05.07.2000
(73) Titulaire: BRISSONNEAU ET LOTZ MARINE, 44477 Carquefou Cedex (FR)
(72) Inventeur: QUERU, Jean-François, F-44390 Petit Mars (FR)
(74) Mandataire: Phélip, Bruno
(86) Numéro de dépôt international: FR9800198
(87) Numéro de publication internationale: WO98033739

(56) Documents cités:
- FR-A- 2 183 594
- FR-A- 2 722 184

## Description

Afin de réduire d'une façon notable l'encombrement des treuils et en particulier des treuils d'amarrage disposés sur le pont d'un navire, la demanderesse proposait dans le document FR-A-2 722 184, un perfectionnement consistant à loger toute la motorisation dans un tambour du treuil. La motorisation est constituée d'un moteur électrique et d'un dispositif réducteur.

Le dispositif réducteur utilisé, du type train épicycloïdal, permet au moyen d'un dispositif de crabotage, d'utiliser l'un ou l'autre des tambours dans le cas d'un treuil à deux tambours.

La présente invention propose, pour une utilisation spécifique d'amarrage, de simplifier mécaniquement ce type de treuil à deux tambours. Son utilisation devient également plus simple du fait de la réduction du nombre de manoeuvres imposées à l'opérateur.

Selon l'invention, le treuil comporte, centrés sur un même axe, une motorisation constituée d'un moteur électrique, dont la cage est fixe, solidaire du bâti du treuil et dont le rotor est susceptible d'entraîner une paire de tambours, par l'intermédiaire d'un dispositif réducteur du type à train(s) épicycloïdal(aux), dont le planétaire d'entrée est solidaire dudit rotor, dont le ou les planétaires de grand diamètre sont solidaires de l'un desdits tambours, et dont le porte-satellites de sortie est solidaire de l'autre tambour, chacun desdits tambours étant équipé de son propre dispositif de freinage et d'immobilisation.

Ainsi, ce treuil à deux tambours ne comporte qu'une seule motorisation mais il s'utilise pratiquement comme deux treuils juxtaposés ayant chacun leur propre motorisation et leur propre système de freinage.

Selon une disposition préférentielle de l'invention, le moteur électrique et le dispositif réducteur sont logés dans l'un des deux tambours de façon à réduire au maximum, comme dans le document précité, l'encombrement au sol de ce type de matériel.

L'invention sera encore détaillée à l'aide de la description suivante et du schéma annexé, qui représente, de façon fonctionnelle, un mode de réalisation du treuil d'amarrage selon l'invention.

Le treuil d'amarrage comprend, rassemblés sur un même châssis 1 et centrés sur un même axe 2, des tambours 3 et 4, et un moteur électrique 5.

Ce moteur électrique comporte une cage externe 6 solidaire du bâti 1 et un rotor 7 guidé par rapport audit bâti, le tout centré sur l'axe 2.

Le rotor 7 entraîne les tambours 3 et 4 au moyen d'un train épicycloïdal 9 qui est, dans l'exemple représenté, logé dans le tambour 3 comme le moteur 5, lequel train épicycloïdal est lui aussi centré sur l'axe 2.

Ce train épicycloïdal comprend un planétaire 10 monté sur l'arbre 11 du rotor 7, un planétaire 12 solidaire du tambour 3 et un porte-satellites 13 dont les satellites 14 sont interposés entre les planétaires 10 et 12.

Le porte-satellites 13 est monté sur l'arbre 15 du tambour 4, centré sur l'axe 2. L'arbre 15 est guidé dans un premier palier 16 qui constitue le palier intermédiaire disposé entre les tambours 3 et 4 et dans un palier 17 disposé à l'extrémité du tambour 4.

Le moteur 5 et en particulier le rotor 7 comporte un arbre 19 guidé dans un palier 20 solidaire du bâti 1 disposé sur le côté latéral du tambour 3. L'arbre 19 du rotor 7 comporte un dispositif de freinage 21 qui permet d'immobiliser en cas de besoin, ledit rotor 7 par rapport au bâti 1.

Le tambour 3 est guidé en rotation d'une part, sur l'arbre 15, du côté du palier 16 et, d'autre part, sur un grand palier 22, solidaire du bâti 1, de l'autre côté, c'est-à-dire du côté du palier 20 et du système de freinage 21 du moteur 5.

Chaque tambour 3 et 4 comporte son propre système de freinage.

Un système de freinage 23 est schématisé, coopérant avec le tambour 3 et un autre système de freinage 24 est schématisé coopérant avec le tambour 24, du côté du palier 17.

Ainsi, l'opérateur chargé des manoeuvres d'amarrage, utilise l'un ou l'autre des tambours 3 ou 4.

S'il souhaite utiliser le tambour 3, il met en oeuvre le système de freinage 24 du tambour 4 et utilise ledit tambour 3 comme un simple treuil.

Lorsque l'opération est terminée avec le tambour 3, il met en oeuvre le dispositif de freinage et d'immobilisation 23, et, après avoir desserré le système de freinage 24, il utilise à volonté le tambour 4. Lorsque la manoeuvre est terminée, il peut remettre en oeuvre le système de freinage 24 et même, éventuellement, immobiliser le rotor 7 en utilisant le système de freinage 21 du moteur 5.

Ce treuil d'amarrage du tambour peut également être associé à un dispositif de tension automatique des aussières. Ce dispositif permet de régler au niveau de chaque tambour 3 et 4, la tension des aussières.

Un dispositif de mesure de la tension des aussières peut être intégré aux freins 23 et 24 sous la forme par exemple d'un tirant sur lequel on aura collé des jauges de contrainte.

Il est alors aisé de réaliser automatiquement le réglage et/ou la surveillance des tensions de chacune des deux aussières.

Ce treuil à deux tambours et à motorisation unique offre alors les mêmes caractéristiques que deux treuils indépendants, avec l'avantage d'un poids et d'un encombrement réduits.

Le train épicycloïdal 9 peut comporter un ou plusieurs étages de réductions selon les besoins.

## Revendications

1. Treuil d'amarrage comportant, centrés sur un même axe (2), une motorisation constituée d'un moteur électrique (5) dont la cage (6) est fixe, solidaire du bâti (1), et dont le rotor (7) est susceptible d'entraîner une paire de tambours (3, 4) dont chacun est muni de son propre dispositif de freinage (23, 24) respectivement, l'entraînement desdits tambours étant réalisé par l'intermédiaire d'un dispositif réducteur (9) du type à train épicycloïdal dont le planétaire d'entrée (10) est solidaire dudit rotor (7) et dont le ou les planétaires (12) de grand diamètre, sont solidaires de l'un des tambours, **caractérisé en ce que** le porte-satellites (13) de sortie est solidaire de l'autre tambour.

2. Treuil d'amarrage selon la revendication 1, **caractérisé en ce que** le moteur électrique (5) et le dispositif réducteur (9) sont logés dans l'un des tambours (3, 4).

3. Treuil d'amarrage selon l'une quelconque des revendications 1 ou 2, **caractérisé en ce que** les dispositifs de freinage (23 et 24) sont munis d'un système de mesure d'effort.

## Claims

1. A docking winch comprising, centred on the same axis (2), a motorisation consisting of an electric motor (5) whereof the stand (6) is fixed, integral with the frame (1), and whereof the rotor (7) is liable to drive a pair of drums (3, 4) whereas each is fitted with its own braking device (23, 24) respectively, whereas said drums are driven via a epicycloid type speed reducing gear device (9) whereof the input spider gear (10) is integral with said rotor (7) and whereof the larger diameter spider gear(s) (12) are integral with one of the drums, **characterised in that** the output carrier pinion (13) is integral with the other drum.

2. A docking winch according to claim 1, **characterised in that** the electric motor (5) and the speed reducing gear device (9) are housed in one of the drums (3, 4).

3. A docking winch according to any of claims 1 or 2, **characterised in that** the braking devices (23 and 24) are fitted with a stress measuring system.

## Patentansprüche

1. Kopplungskapsel, umfassend, auf derselben Achse (2), eine Motorisierung, die aus einem Elektromotor (5) besteht, dessen Stator (6) feststehend und mit einem Gestell (1) fest verbunden und dessen Rotor (7) zum Antreiben eines Trommelpaares (3,4), dessen jede Trommel entsprechend mit seiner eigenen Bremseinrichtung (23, 24) ausgerüstet ist, fähig ist, wobei das Antreiben der Trommeln mittels einer Untersetzungsvorrichtung (9) vom Typ Umlaufgetriebe verwirklicht ist, dessen treibendes Sonnenrad (10) fest mit dem Rotor (7) verbunden und dessen Hohlrad oder Hohlräder (12) mit grossern Durchmesser fest mit einer der Trommeln verbunden ist/sind, **dadurch gekennzeichnet, dass** der getriebene Planetenrädersteg (13) fest mit der anderen Trommel verbunden ist.

2. Kopplungskapsel nach Anspruch 1, **dadurch gekennzeichnet, dass** der Elektromotor (5) und die Untersetzungsvorrichtung (9) im Inneren einer der Trommeln (3, 4) angeordnet sind.

3. Kopplungskapsel nach Anspruch 1 oder 2, **dadurch gekennzeichnet, dass** die Bremseinrichtungen (23, 24) mit einem Belastungsmesssystem ausgerüstet sind.
